# EUROPÄISCHE PATENTSCHRIFT

(11) **EP 0 352 611 B1**
(45) Veröffentlichungstag und Bekanntmachung des Hinweises auf die Patenterteilung: **31.08.1994**
(21) Anmeldenummer: 89113208.6
(22) Anmeldetag: 19.07.1989
(51) Int. Cl.: H01H 33/66

(54) **Schaltkammer eines Vakuumschalters**
Chamber of a vacuum interrupter switching
Chambre de commutation d'un interrupteur à vide

(30) Priorität: 27.07.1988 DE 3825407
(43) Veröffentlichungstag der Anmeldung: 31.01.1990
(73) Patentinhaber: AEG Sachsenwerk GmbH, D-93053 Regensburg (DE)
(72) Erfinder: Stegmüller, Karl, Dipl.-Ing., D-8401 Wiesent (DE)
(74) Vertreter: Breiter, Achim, Dipl.-Ing.

(56) Entgegenhaltungen:
- EP-A- 0 129 080
- AT-B- 292 109
- DE-U- 8 212 546
- DE-U- 8 810 063
- GB-A- 1 143 083
- US-A- 3 082 307

## Beschreibung

Die Erfindung betrifft eine Schaltkammer gemäß dem Oberbegriff des ersten Anspruchs.

Eine bekannte Schaltkammer eines Vakuumschalters dieser Art (EP-A-0 129 080) weist ein Gehäuse auf, bei dem ein hochvakuumdichtes Keramikrohr relativ zueinander verstellbare, je an einem Kontaktbolzen gehaltene Kontakte koaxial umschließt. Der die Kontakte aufnehmende Hohlraum ist durch beidendig auf die Stirnseiten plan aufgelötete scheibenförmige Abschlußkörper verschlossen, durch welche je einer der Kontaktbolzen geführt ist. Während der eine Kontakt mit seinem Kontaktbolzen über einen Faltenbalg vakuumdicht an den zugehörigen Abschlußkörper axial verstellbar angeschlossen ist, sitzt der andere Kontaktbolzen ortsfest im zugehörigen Abschlußkörper, wobei der ortsfeste Kontaktbolzen von einer Hülse umgeben ist, die in einer entsprechenden Ausnehmung eines flachen äußeren Abschnitts, der mit seinem äußeren Rand plan auf der Stirnseite des Keramikrohrs aufgelötet ist, angeordnet ist. Die beiden Abschnitte des Abschlußkörpers bestehen aus dem gleichen Werkstoff. Bei diesem Aufbau ist der dem ortsfesten Kontakt bolzen zugeordnete Abschlußkörper durch seine plane Form in sich steif, wobei zur Versteifung noch ein stufig nach außen abgesetzter Rand beiträgt, der den Abschlußkörper im Keramikrohr zentriert. Dieser Abschlußkörper weist somit offensichtlich eine große Federkonstante auf.

Es ist auch eine Schaltkammer eines Vakuumschalters bekannt (GB-A-1 143 083), bei dem ebenfalls innerhalb eines Keramikrohres Kontakte an Kontaktbolzen gehalten sind, die durch Abschlußkörper axial nach außen geführt sind. Der dem ortsfesten Kontakt bolzen zugeordnete Abschlußkörper besteht hierbei aus einem auf die zugehörige Stirnseite des Keramikrohres aufgelöteten und achsengleich angeordneten Metallrohr, an dessen Ende ein radial nach innen gerichteter gewellter erster Abschnitt vakuumdicht angesetzt ist. Innerhalb dieses gewellten Abschnitts, der aus dem gleichen Material wie der Zylinderring gefertigt ist, sitzt eine plane, mit dem ortsfesten Kontakt verbundene starre Scheibe. Hierbei ist der gewellte Abschnitt so ausgebildet, daß er bei üblichen Schaltkräften keine Verformung erfährt, und sich nur bei überhöhten mechanischen Belastungen dauerhaft verformt. Dieser dreiteilige Aufbau des Abschlußkörpers erfordert einen entsprechend hohen technischen Aufwand fürseine Herstellung, wobei der gewellte mittlere Abschnitt des Abschlußkörpers so ausgebildet sein muß, daß er sich bei üblichen Schaltkräften nur elastisch und bei überhöhten Schaltkräften plastisch verformt. Die Vereinigung beider Eigenschaften läßt sich in der Praxis nur schwer realisieren.

Die bei Einschaltvorgängen vom ortsfesten Kontakt auf das Gehäuse übertragenen Stoßvorgänge erzeugen in demselben mechanische Schwingungsvorgänge in axialer Richtung, die insbesondere in dem Isolator und dort vor allem in der Einschmelzzone des Zwischenteils zu großen Beanspruchungen führen können.

In dreiphasigen Schaltgeräten von Hochspannungsschaltern treten auf Grund der Vorzündungen bereits vor der galvanischen Berührung der Schaltkontakte Ströme auf, die im Kurzschlußfall große, seitlich wirkende Kräfte hervorrufen. Diese können bei großen Kurzschlußströmen zu einer seitlichen Verschiebung der Kontaktbolzen und zu einer exzentrischen Berührung der Kontakte führen, was gegenüber der Achse auch Kräfte in Verdrehrichtung zur Folge haben kann.

Die bekannte Schaltkammer ist nicht für derartige Belastungen ausgelegt, da das gekrümmte Zwischentei 1 an beiden Enden wie ein eingespannter Träger wirkt, also ein Einspannmoment auch auf den Isolator überträgt. Diese Beanspruchungsart stellt aber für letzteren eine besondere Gefahr dar, da sich die dynamischen Beanspruchungen zu den durch den Herstellvorgang erzeugten Schrumpfspannungen addieren.

Der Erfindung liegt die Aufgabe zugrunde, bei einer Schaltkammer gemäß dem Oberbegriff des Anspruchs 1 Maßnahmen zu treffen, durch die eine Erhöhung der Dauerfestigkeit des Gehäuses der Schaltkammer von Vakuumschaltern gegenüber allen betriebsmäßig und in Störungsfällen durch Schaltvorgänge auftretenden Belastungen erreicht wird.

Die Lösung der Aufgabe ist durch die Merkmale des Patentanspruchs 1 angegeben.

Vorteilhafte Aüsführungseinzelheiten können den Unteransprüchen entnommen werden.

Die Erfindung soll in erster Linie moderne Schaltkammern für Nennspannungen von 12 kV und mehrverbessern, die mit Keramikisolatoren ausgestattet sind.

Nach dem Erfindungsgedanken sollen dabei an den kritischen Bauteilen der Gehäuse von Schaltkammern sowohl die durch den Herstellprozeß hervorgerufenen, thermisch bedingten Schrumpfspannungen, als auch die durch die Schaltvorgänge und durch die im Kurzschlußfall auftretenden Stromkräfte erzeugten Beanspruchungen auch bei häufiger Wiederholung deutlich unterhalb der Dauerfestigkeit dieser Teile bleiben.

Die Problematik der gestellten Aufgabe läßt sich an Hand der folgenden Überlegungen darstellen:

Nach den Normen für keramische Werkstoffe DIN 40 685 Blatt 1/1974 ist für die lineare Wärmedehnungszahl bekannt:

Hinzu kommen nach "Hütte", theoretische Grundlagen ; Verlag Wilhelm Ernst & Sohn, Berlin 1955 für einige Metalle:

Bei einer Löttemperatur von etwa 800 °C ergibt sich also für einen Druchmesser von D = 100 mm nach der Abkühlung folgende fiktive Durchmesserdifferenz ΔD:

Wenn man weiter annimmt, daß sich die verlöteten Werkstoffe im gesamten Temperaturbereich elastisch verhalten, so ergäbe sich für die bisher übliche Ausbildung der Lötverbindungen eine Schrumpfspannung <>Sehr im Keramikrohr in der Umgebung der Lötstelle, die etwa beträgt. Die tatsächlich eintretenden Werte liegen vor allem bei Kupfer wegen der plastischen Formänderung der Metalle bei höheren Temperaturen niedriger.

Auf Grund der bedeutend größeren Wärmedehnungswerte der Metalle hat der Schrumpfungsvorgang eine nach innen gerichtete Druckbelastung für das Keramikrohr zur Folge. Die oben errechneten Werte reichen an die Druckfestigkeit der Hochleistungsporzellane heran, die mit 450 und 550 N/mm² angegeben wird.

Aus dieser Betrachtung geht hervor, daß dem Abbau der Schrumpfspannungen im Keramikrohreine große Bedeutung zur Lösung der der Erfindung vorangestellten Aufgabe zukommt.

Zur Verminderung der durch die Schaltvorgänge und die Kurzschlußstromkräfte entstehenden Schwingungsbeanspruchungen sieht die Erfindung eine nahezu völlige "Entkopplung" der Massen des Gehäuses vom Kontaktbolzen des ortsfesten Kontakts und seiner Aufhängung im Schalter durch eine Minimierung der Federkonstanten des Abschlußkörpers bei gleichzeitiger Erhöhung der Anzahl der Freiheitsgrade der Beweglichkeit des Kontaktbolzens innerhalb des Gehäuses vor. So wirken bei Einschaltungen im Kurzschlußfall im Moment der Kontakt berührung bereits beträchtliche Kräft auf die beiden Kontakte und ihre Kontaktbolzen. Dadurch kann sich eine exzentrische erste Berührungsstelle ergeben, über die die gesamte kinetische Energie des beweglichen Kontakts übertragen wird. Diese außermittige Belastung des ortsfesten Kontaktes kann zusätzliche seitlich wirkende Kräfte zur Folge haben, die nicht oder nur in unschädlicher Höhe auf die kritischen Gehäuseteile übertragen werden dürfen.Dies gilt auch für die bei Ausschaltungen auftretenden Beschleunigungen.
Eine kleine Federkonstante des Abschlußkörpers läßt sich durch eine gewölbte oder gewellte Form des Deckels erzielen. Durch eine derartige Gestaltung wird gegenüber ebenen Platten oder kegelstumpfförmigen Flächen nicht nur eine gravierende Reduzierung der Verstellkräfte des Gehäuses in axialer Richtung, sondern auch eine gewisse Beweglichkeit in radialer sowie in Richtung einer Neigung der Achse des Kontaktbolzens zusätzlich erreicht.

Zum besseren Verständnis der Erfindung wird auf die Zeichnungen verwiesen. Im einzelnen wird folgendes dargestellt:
Figur 1 Schaltkammer eines Vakuumschalters bisheriger Bauart in schematischer Darstellung.
Figur 2 Schaltkammer nach Figur 1 bei einer Einschaltung unter Kurzschlußbedingungen.
Figur 3 Kombinierter Abschlußdeckel.

Zur Darstellung der Problematik wird auf Figur 1 verwiesen.Bei einem Einschaltvorgang wird demnach die Masse m₁ des beweglichen Kontaktes 1 mit der Geschwindigkeit mit dem ortsfesten Kontakt 2 in Berührung gebracht, der eine etwa gleichgroße Masse aufweist. Die Schaltkammer ist mit dem ortsfesten Kontaktbolzen 3 an einem anderen Teil des Schalters, zum Beispiel an einem Stützisolator über eine Traverse 7 festgemacht. Die Elastizität dieses Teils ergibt zusammen mit der des Kontakt bolzens 3 eine Federkonstante C₁. Die kinetische Energie des beweglichen Kontaktes 1 bewirkt bei der Kontakt berührung eine elastische Auslenkung S₁ des Kontaktbolzens 3 nach der Beziehung

Da gleichzeitig mit der Berührung der Kontakte auch die Kontaktkraft Fₖ zur Wirkung kommt, addiert sich zur schwingenden Belastung noch eine statische Auslenkung von der Größe

Die Gesamtauslenkung S₁=S₁' + S₁" regt nun die Masse m_{G} des Gehäuses über die Federkonstante C₂ des Deckels 4 ebenfalls zu einer elastischen Schwingung an, deren Auslenkung S₂ bei großer Frequenz f₂ = zu erheblichen Spannungen vor allem an den Verbindungsstellen ,Ⓐ, Ⓑ und © führen können. Bei besonders ungünstiger Konstellation können an diesen Stellen Brüche oder Undichtigkeiten entstehen. Bei genauerer Betrachtungsweise kann man auch noch die Masse des Gehäuses unterteilen in eine solche für jedes Keramikrohr 5 und eine für das metallische Mantelrohr 6. Jedes dieser Teile stellt zusammen mit den jeweils zugehörigen Verbindungsteil z.B.dem Flansch 10 wiederum ein schwingungsfähiges Gebilde mit relativ zu f₂ noch größerer Eigenfrequenz dar. Neben der Aufhängung der Vakuumschalterkammern an der Traverse 7 ist mittels der Buchse 8 noch eine axiale Führung des beweglichen Kontakts 1 in einer Ausnehmung des Stützteils 9 vorgesehen.

In Figur 2 ist ein Einschaltvorgang unter Kurzschlußbedingungen dargestellt. Im Augenblick der Kontaktberührung fließt bereits ein beträchtlicher Strom iₖ, der unter Ausnutzung der elastischen Verformbarkeiten eine Schiefstellung des beweglichen Kontaktes 1 hervorruft, die in der Figur2 zum besseren Verständnis überzeichnet dargestellt ist. Die daraus resultierende exzentrische Berührungsstelle 11 ruft beim Aufprall der Kontakte nicht nur eine Verschiebung S₁ des ortsfesten Kontakts 2, sondern auch eine Verdrehung a hervor, die für den Deckel 4 eine zusätzliche Verwölbung und für das Gehäuse an dessen kritischen Stellen, insbesondere bei Ⓐ, eine überlagerte Beanspruchung erzeugt.Bei einem relativ steifen Deckel 4 ergeben sich dadurch an einzelnen Stellen hohe mechanische Spannungsspitzen im Keramikrohr bzw. in der Lötverbindung zwischen Deckel 4 und Keramikrohr 5.

Anstelle des plattenförmigen, steifen Deckels 4 von Figur 1 ist nach der Erfindung ein Abschlußkörper mit einem elastischen Abschnitt mit einer sehr niedrigen Federkonstanten in Verbindung mit einem plastisch verformbaren Abschnitt zur Minderung von durch den Herstellprozeß bedingten Schrumpfspannungen vorgesehen.

Gemäß Figur 3 ist mit dem Kontakt bolzen 3 ein wellenförmiger Teil 24 aus elastischem Werkstoff verbunden, während an der Stirnseite 13 des Keramikrohres 5 ein aus einem plastischen Metall hergestellter dünnwandiger Ring 25 mit seinem äußeren Schenkel 12a stirnseitig angelötet ist. Der Ring 25 kann beispielsweise im Querschnitt U- oder L-förmig ausgeführt sein. Der Ring 25 ist mit dem Deckel 24 ebenfalls am Bund 27 durch eine vakuumdichte Verbindungen zusammengefügt. Durch die in Figur 3 gezeigte Lösung können durch Formgebung und Werkstoffauswahl des dünnwandigen Ringes 25 die Schrumpfspannungen besonders gut minimiert werden.

## Patentansprüche

1. Schaltkammer eines Vakuumschalters mit einem wenigstens ein hochvakuumdichtes Keramikrohr (5) aufweisenden Gehäuse, einem durch einen die Schaltkammer tragenden Kontakt bolzen (3) gehaltenen ortsfesten Kontakt (2) und einem das Kerami krohr (5) mit dem ortsfesten Kontakt bolzen (3) des Gehäuses vakuumdicht verbindenden, gekrümmten Abschlußkörper (23), der die beim Einschalten des Vakuumschalters entstehenden Stoßbelastungen auf das Gehäuse überträgt und aus zwei Abschnitten (24,25) besteht, wobei das innere Ende eines Abschnittes (24) mit dem ortsfesten Kontaktbolzen (3) verbunden ist und sich an das äußere Ende dieses Abschnitts (24) ein zweiter Abschnitt (25) anschließt, der an der Stirnseite des Keramikrohres (5) befestigt ist sowie mit einem in etwa in Richtung der Schalterachse beweglichen, über einen Faltenbalg vakuumdicht mit dem Gehäuse verbundenen Kontakt (1) , der den ortsfesten Kontakt (2) in der eingeschalteten Stellung stirnseitig unter der Wirkung einer Kontaktkraftfeder berührt, dadurch gekennzeichnet, daß der an seinem inneren Ende mit dem ortsfesten Kontaktbolzen (3) verbundene Abschnitt (24) elastisch verformbar ist und sich als wellenförmiger Deckel annäherend senkrecht zur Schalterachse ausbreitet, daß der sich am äußeren Ende des Deckels (24) anschließende Abschnitt (25) ein dünnwandiger Ring aus einem Werkstoff mit niedrigem Elastizitätsmodul und großem plastischen Verformungsbereich ist und daß der dünnwandige Ring (25) U- oder L-förmig ausgebildet und mit je einem Schenkel (12a) mit der Stirnseite (13) des Keramikrohres (5) verbunden ist, während der andere Schenkel (12b) an einem Bund (27) des Deckels (24) befestigt ist und der Ring (25) durch den Herstellungsprozeß bedingte Schrumpfspannungen an der Verbindungsstelle zu dem Keramikrohr (5) abbaut.

2. Schaltkammer eines Vakuumschalters nach Anspruch 1, dadurch gekennzeichnet, daß die Befestigungsflächen des wellenförmigen Deckels (24) mit dem Kontaktbolzen (3) bzw. mit dem Schenkel (12a) außerhalb des evakuierbaren Teils der Schaltkammer angeordnet und als zylindrische Bunde (27) ausgebildet sind.

3. Schaltkammer eines Vakuumschalters nach Anspruch 1 oder 2, dadurch gekennzeichnet, daß der dünnwandige Ring (25) aus einem gasfreien Kupfer hergestellt ist.

4. Schaltkammer eines Vakuumschalters nach Anspruch 1 oder einem derfolgenden, dadurch gekennzeichnet, daß der wellenförmig ausgebildete Abschnitt (24) aus einem Chrom-Nickelstahl von maximal 1 mm Wandstärke besteht.

5. Schaltkammer eines Vakuumschalters nach Anspruch 1 oder einem derfolgenden, dadurch gekennzeichnet, daß die Verbindungen zwischen den Abschnitten des Abschlußkörpers (24,25) und den daran befestigten Teilen (3,5) als Lötverbindung ausgeführt sind.

6. Schattkammereines Vakuumschatters nach Anspruch 1 oder einem derfolgenden, dadurch gekennzeichnet, daß die Verbindungen zwischen den Bauteilen des Abschlußdeckels (24,25) und den daran befestigten Teilen (3,5) als Schweißverbindungen ausgeführt sind.

## Claims

1. Switching chamber of a vacuum switch, comprising a housing with at least one highly vacuum-tight ceramic tube (5), a fixed contact (2) held by a contact pin supporting the switching chamber, and a bent sealing body (23), which connects the ceramic tube (5) to the fixed contact pin (3) of the housing in a vacuum-tight manner, transmits impact loads generated when the vacuum switch is switched on to the housing, and consists of two sections (24, 25), the inner end of one section (24) being connected to the fixed contact pin (3), whilst a second section (25) is connected to the outer end of this section (24) and is fixed to the end face of the ceramic tube (5) as well as to a contact (1), which is movable somewhat in the direction of the switch axis and is connected in a vacuum-tight manner to the housing via a gasket, said contact (1) touching the front of the fixed contact (2) in the switched-on position under the force of a contact spring, characterised in that the section (24) connected at its inner end to the fixed contact pin (3) is resiliently deformable and expands as a corrugated lid approximately perpendicular to the switch axis, in that the section (25) adjoining the outer end of the lid (24) is a thin-walled ring of a material with a low modulus of elasticity and a wide plastic deformation range, and in that the thin-walled ring (25) is U or L-shaped and is connected by a respective flange (12a) to the end face (13) of the ceramic tube (5), whilst the other flange (12b) is fixed to a collar (27) of the lid (24) and the ring reduces shrinkage stresses due to the manufacturing process at the joining point with the ceramic tube (5).

2. Switching chamber of a vacuum switch according to claim 1, characterised in that the fixing faces of the corrugated lid (24) with the contact pin (3) or the flange (12a) are disposed outside the evacuable part of the switching chamber and are formed as cylindrical collars (27).

3. Switching chamber of a vacuum switch according to claim 1 or 2, characterised in that the thin-walled ring (25) is manufactured from a gas-free copper.

4. Switching chamber of a vacuum switch according to claim 1 or one of the subsequent claims, characterised in that the corrugated section (24) consists of a chromium-nickel steel with a wall thickness of 1 mm maximum.

5. Switching chamber of a vacuum switch according to claim 1 or one of the subsequent claims, characterised in that the connections between the sections of the sealing body (24, 25) and the parts (3, 5) fixed thereto are soldered joints.

6. Switching chamber of a vacuum switch according to claim 1 or one of the subsequent claims, characterised in that the connections between the components of the sealing lid (24, 25) and the parts (3, 5) fixed thereto are welded joints.

## Revendications

1. Chambre de commutation d'un interrupteur à vide présentant un coffret comprenant au moins un tube céramique (5) étanche au vide poussé, un contact (2) maintenu à demeure par un boulon de contact (3) portant la chambre de commutation et un corps de fermeture courbé (23) reliant le tube céramique (5) au boulon de contact (3) à demeure du coffret et, ce, de manière étanche au vide, corps qui transmet au coffret les charges par à-coups survenant à la mise en marche de l'interrupteur à vide et qui se compose de deux parties (24, 25), l'extrémité interne d'une partie (24) étant reliée à l'axe de contact (3) à demeure et l'extrémité externe de cette partie (24) se poursuivant par une seconde partie (25) qui est fixée à la face frontale du tube céramique (5) ainsi que présentant un contact (1) mobile sensiblement dans la direction de l'axe de l'interrupteur relié au coffret par l'intermédiaire d'un soufflet, de manière étanche au vide, contact qui, sous l'action d'un ressort de contact, touche frontalement, en position de marche, le contact à demeure (2), caractérisée en ce que la partie (24), qui est reliée, à son extrémité interne, au boulon de contact (3) à demeure, est déformable élastiquement et s'élargit, approximativement de manière perpendiculaire à l'axe de l'interrupteur, en un couvercle ondulé, en ce que la partie (25) se trouvant dans la continuité de l'extrémité externe du couvercle (24) constitue un anneau à paroi mince fait dans une matière ayant un module d'élasticité bas et une zone de déformation plastique élevée et en ce que l'anneau à paroi mince (25) est réalisé en forme de U ou de L et est relié à chaque fois par un côté (12a) à la face frontale (13) du tube céramique (5) tandis que l'autre côté (12b) est fixé à une collerette (27) du couvercle (24) et l'anneau (25) supprime, au point de jonction avec le tube céramique (5), des contraintes de contraction provoquées par le procédé de fabrication.

2. Chambre de commutation d'un interrupteur à vide selon la revendication 1, caractérisée en ce que les surfaces de fixation du couvercle ondulé (24) au boulon de contact (3) respectivement au côté (12a) sont disposées à l'extérieur de la zone de la chambre de commutation où il faut faire le vide et ont la forme d'une collerette cylindrique (27).

3. Chambre de commutation d'un interrupteur à vide selon la revendication 1 ou 2, caractérisée en ce que l'anneau à paroi mince (25) est fabriqué à partir d'un cuivre non gazeux.

4. Chambre de commutation d'un interrupteur à vide selon la revendication 1 ou l'une des suivantes, caractérisée en ce que la partie (24) ondulée se compose d'un acier chrome-nickel de 1 mm d'épaisseur maximum.

5. Chambre de commutation d'un interrupteur à vide selon la revendication 1 ou l'une des suivantes, caractérisée en ce que les jonctions entre les parties du corps de fermeture (24, 25) et les pièces à y fixer (3, 5) sont réalisées par brasage.

6. Chambre de commutation d'un interrupteur à vide selon la revendication 1 ou l'une des suivantes, caractérisée en ce que les jonctions entre les parties du corps de fermeture (24, 25) et les pièces à y fixer (3, 5) sont réalisées par soudure.
